# EUROPÄISCHE PATENTSCHRIFT

(11) **EP 0 427 828 B1**
(45) Veröffentlichungstag und Bekanntmachung des Hinweises auf die Patenterteilung: **10.03.1993**
(21) Anmeldenummer: 90906914.8
(22) Anmeldetag: 23.05.1990
(51) Int. Cl.: C10B 5/02, C10B 21/10, C10B 21/20

(54) **BEHEIZUNGSRÄUME IN KOKSÖFEN UND VERFAHREN ZUR BEHEIZUNG**
HEATING CHAMBERS IN COKE OVENS AND HEATING PROCESS
CHAMBRE DE CHAUFFAGE DANS DES FOURS A COKE ET PROCEDE DE CHAUFFAGE

(30) Priorität: 23.05.1989 DE 3916728
(43) Veröffentlichungstag der Anmeldung: 22.05.1991
(73) Patentinhaber: Dr. C. Otto Feuerfest GmbH, 44874 Bochum (DE)
(72) Erfinder: STEWEN, Wilhelm, D-4200 Oberhausen II (DE); WESSIEPE, Klaus, D-4300 Essen 15 (DE)
(74) Vertreter: Kaiser, Henning
(86) Internationale Anmeldenummer: DE9000384
(87) Internationale Veröffentlichungsnummer: WO9014407

(56) Entgegenhaltungen:
- DE-C- 391 501
- DE-C- 655 948
- GB-A- 2 095 380

## Beschreibung

In Koksöfen findet die Verkokung von kohle unter Luftabschluß durch indirekte Beheizung statt. Dazu sind in den Koksofenwänden Beheizungsräume, Heizzüge vorgesehen. Den Beheizungsräumen werden die Verbrennungsmedien Gas und Luft zugeführt, dort gemischt und verbrannt. Die Zuführung wird zur Verminderung der in den entstehenden Rauchgasen enthaltenen Schadstoffen NOₓ bevorzugt so angeordnet, daß die Verbrennungsluft in unterschiedlicher Höhe in den Verbrennungsraum eingeführt wird, um eine zunächst unterstöchiometrische Verbrennung mit möglichst niedrigen Temperaturen an der Flammenspitze zu erzielen.

Stoffe wie NO/NO₂ beschleunigen dabei die Flammreaktion. Um diesen Effekt zu kompensieren beziehungsweise die Flammenreaktion zu verlangsamen, kann Rauchgas zugeführt werden. Das Rauchgas kann der Verbrennungsluft zugemischt werden.

Allen bekannten Beheizungsräumen in Koksöfen sind jedoch unkontrollierte Strömungsverhältnisse gemeinsam. Zum Teil bestehen ausgeprägte Rezirkulationsströmungen.

In der GB-A-2095380 ist eine Gaszuführung für Beheizugsräume in Koksöfen offenbart, bei der die Verbrennungsgase durch Schächte mit Luftaustrittsöffnungen in verschiedenen Höhen in die Verbrennungkammer zugeführt und dann zur Verbrennung gebracht werden.

Der Erfindung liegt die Aufgabe zugrunde, die Heizungs- und Strömungsverhältnisse in Beheizungsräumen von Koksöfen zu verbessern. Nach der Erfindung wird das durch Einbauten erreicht. Die Einbauten sind aus feuerfesten Baustoffen hergestellt, die in der Atmosphäre des Beheizungsraumes beständig sind und Temperaturen bis 1800° C standhalten. Nach der Erfindung werden die Einbauten durch Wabengitter und/oder Kugelschüttungen gebildet.

Die Wabengitter bewirken eine Strömungsvergleichmäßigung und können gegebenenfalls sogar eine getrennte Führung von Gas und Luft über eine festzulegende Entfernung verursachen, die im einzelnen von der Ofenhöhe und den geometrischen Abmessungen des Beheizungsraumes abhängt.

Vorzugsweise ist der Beheizungsraum beziehungsweise die Beheizungsvorrichtung in unterschiedliche Zonen eingeteilt, in die Gas und Verbrennungsluft getrennt, auch in unterschiedlicher Höhe eingeführt werden. Dem Gas wird in einer ersten Stufe eine zur deutlichen unterstöchiometrischen Verbrennung benötigte Luftmenge zugeführt, danach in einer weiteren Stufe das noch nicht verbrannte Gas-Rauchgemisch, mit erneut von außen zugeführter Luft verbrannt. Auf diese Weise entstehen einzelne Verbrennungsreaktionen, die gesondert mit Luft beaufschlagt werden. Im Ergebnis kann auf diese Weise auch über große Höhen eine annähernd gleichmäßige Verbrennung mit niedriger Flammenspitzentemperatur durchgeführt werden.

Durch die unterschiedliche Höhe des Wabengitters über den Querschnitt, die Höhe des Beheizungsraumes und getrennte Führungen der Verbrennungsmedien bis zum Gitteraustritt kann die Verbrennungsart abhängig von der in der jeweiligen Höhe benötigten Wärme selektiv eingestellt werden. Damit wird ein ein- oder zweiseitiger, pyramidenförmiger, über die Höhe abgestufter Flammenfortschritt möglich. Bei solchermaßen gestuftem Flammenförtschritt ist es nicht mehr notwendig, die Verbrennungsluft in unterschiedlichen Höhen zuzuführen.

Die Oberflächen der Waben können zusätzlich mit Katalysatormaterial beaufachlagt sein, das die entstehenden Schadstoffe, z. B. NOₓ, am Ort der Entstehung umsetzt.

Über die Stegstärke kann ein zusätzlicher Einfluß auf die Wärmespeicherkapazität genommen werden, die bei momentan erhöhter Wärmeabfuhr den Temperaturabfall ausgleichen kann. Außerdem kann auf die Verbrennung durch Querschnittsänderung Einfluß genommen werden.

Bei erfindungsgemäßer Verwendung von Kugeln als Einbauten besteht die Möglichkeit der Füllung des Beheizungsraumes mit gleich groben keramischen Kugeln, so daß ein Freiraum von ca. 25 % (hexagonale, dichteste Kugelpackung) verbleibt. In diesem Fall wird neben der ausgeprägten Führung mit intensiver Vermischung der Verbrennungsmedien die Wärmespeicherkapazität des Beheizungsraumes wesentlich erhöht, so daß auch eine verfahrenstechnisch bedingte momentan erhöhte Wärmeabfuhr nicht zu Temperatursenkungen im Heizzug führt.

In der Zeichnung sind verschiedene Ausführungsbeispiele der Erfindung dargestellt.

Figur 1 zeigt in einer Einzelansicht einen Heizzug eines Koksofens. Der Koksofen besitzt neben dem dargestellten Heizzug 1 noch eine Vielzahl weiterer Heizzüge, die gleich ausgebildet sind. Der Heizzug 1 hat im Ausführungsbeispiel eine Länge von 7650 mm. Unten besitzt der Heizzug 1 eine Gas- und Luftzuführung in einem Verbrennungsraum 7. Im Heizzug 1 sind zwei wabenförmige Einbauten 2 und 3 übereinander angeordnet. Beide besitzen eine Länge von 2000 mm. Der Einbau 2 ist ca. 1165 mm über der Gas- und Luftzuführung angeordnet. Der Abstand beider Einbauten 2 und 3 ist gleich dem Abstand des wabenförmigen Einbaus 2 von der Gas- und Luftzuführung. Oberhalb der Einbauten 2 und 3 befinden sich weitere Verbrennungsräume 8 und 9.

Im Heizzug 1 wird Luft jeweils oberhalb der wabenförmigen Einbauten bei 4 und 5 durch geeignete Einrichtungen zugeführt.

Figur 2 zeigt die Einbauten im Querschnitt entlang der Linie A-A. Im Querschnitt ergeben sich Kantenlängen von 1165 mm und 1498 mm. Die Einbauten 2 und 3 besitzen einen allseitigen Abstand 6 von 83 mm von den Umgebungswänden des Heizzuges 1. Die einzelnen Waben haben quadratischen Querschnitt mit ca. 50 mm Kantenlänge.

Die Figuren 3 bis 5 zeigen einen weiteren Heizzug 10 mit gleichen Abmessungen wie der Heizzug 1. Im Unterschied zu dem Heizzug 1 ist der Heizzug 10 mit einer Gitterwabenkonstruktion 11 versehen, die sich bei sonst gleichen Verhältnissen unter Freilassung einer sich nach oben erweiternden Hälfte des Heizzuges 10 in diesem erstreckt. Die hier relevante Grenzlinie 12 verläuft in der Zeichnung von der rechten oberen Heizzugkante zur linken unteren Heizzugkante. Entlang der durch die Grenzlinie 12 markierten Fläche weist der wabenförmige Einbau 11 eine Vielzahl von Luftaustrittsöffnungen in dem Rauchgas- und Verbrennungsraum 13 auf, dessen vom Wabenkörper freier Querschnitt nach oben zunimmt.

Der Verlauf ist einer idealen Flammenführung angepaßt. Die Flammenführung basiert auf den örtlichen Gegebenheiten, insbesondere den zugeführten Verbrennungsmedien.

Figur 5 zeigt einen Querschnitt entlang der Linie B-B in Figur 3.

Die Figuren 6 bis 8 zeigen einen weiteren Heizzug 20, der identisch mit den Heizzügen 1 und 10 ist, jedoch einen anderen Einbau 21 besitzt. Der andere Einbau 21 ist pyramidenförmig ausgebildet und erstreckt sich bis zu einer Höhe von 5660 mm. Diese Ausbildung des Einbaus 21 entspricht dem hier optimalen Flammenverlauf.

Figur 8 beinhaltet eine Schnittdarstellung entlang der Linie C-C in Figur 6.

Die Figuren 9 und 10 zeigen einen gleichen Heizzug 30, der als Einbau eine Schüttung von kugeln 31 besitzt. Die Kugelschüttung ist über die Länge des Heizzuges 30 unterschiedlich. Es werden Hohlräume 32, 33, 34 und 35 als Verbrennungsräume mit einem im Vergleich zur dichten Kugelschüttung 31 frößeren freien Querschnitt gebildet. Der obere Hohlraum 35 und der untere Hohlraum 32 haben gleiche Länge von 1165 mm und gleichen Abstand von dem nachstliegenden Heizzugende von 500 mm.

Der Hohlraum 33 hat eine Länge von 333 mm, der Hohlraum 34 eine Länge von 1498 mm. Die Breite aller Hohlräume beträgt ca. 1166 mm.

Verbrennungsluft wird unten zugeführt sowie über nicht in Einzelheiten dargestellte Einrichtungen 36, 37 in die Räume 33 und 35. Auch hier ist die Hohlraumbildung und Verbrennungsluftzuführung im Sinne einer optimalen Flammenführung gestaltet.

## Patentansprüche

1. Beheizungsräume in Koksöfen, gekennzeichnet durch Einbauten in Form von durchlässigen Wabengittern (2, 3, 11, 21) und/oder Kugelschüttungen (31) für eine über die Höhe des Heizzuges optimierte Flammenführung.

2. Vorrichtung nach Anspruch 1, dadurch gekennzeichnet, daß die Einbauten aus Keramik bestehen.

3. Vorrichtung nach Anspruch 1 oder 2, gekennzeichnet durch eine abschnittsweise Rauchgasführung.

4. Vorrichtung nach einem oder mehreren der Ansprüche 1 bis 3, gekennzeichnet durch sich über die Länge der Beheizungsräume verjüngende und/oder erweiternde Einbauten.

5. Vorrichtung nach Anspruch 4, dadurch gekennzeichnet, daß die Gitterwaben (11, 12) eine Vielzahl von über wenigstens einen Teil der Höhe des Heizzuges verteilten Luftaustrittsöffnungen aufweisen.

6. Vorrichtung nach Anspruch 4, dadurch gekennzeichnet, daß die Wabengitter getrennte Führungen für die Verbrennungsmedien bis zum Austritt aus den Wabengittern enthalten und die Gitteraustritte abhängig von der in der jeweiligen Höhe benötigten Wärme selektiv angeordnet sind.

7. Vorrichtung nach einem oder mehreren der Ansprüche 1 bis 6, dadurch gekennzeichnet, daß die Einbauten mit Katalysatorenmaterial beschichtet sind.

8. Vorrichtung nach Anspruch 3, dadurch gekennzeichnet, daß oberhalb von Abschnitten mit wabenförmigen Einbauten (2, 3) oder mit Kugelschüttung (31) in Verbrennungsräume (8, 9, 13, 33, 35) von größerem freien Querschnitt Einrichtungen (4, 5, 36, 37) zur Zuführung von Verbrennungsluft angeordnet sind.

9. Verfahren zur Beheizung von Koksöfen mittels Beheizungsräumen, in die Gas und Verbrennungsluft eingeführt wird unter Verwendung von Einbauten in den Heizzügen gemäß einem oder mehreren der Ansprüche 1 bis 8, dadurch gekennzeichnet, daß das Gas anfänglich mit einer nur geringen Luftmenge unterstöchiometrisch verbrannt wird und weitere Verbrennungsluft dem im Heizzug aufsteigenden Gas-Rauchgas-Gemisch gleichmäßig durch die Einbauten oder stufenweise oberhalb der Einbauten bis zur vollständigen Verbrennung zugeführt wird.

## Claims

1. Heating chambers in coke ovens, characterised by components in the form of permeable honeycomb lattices (2, 3, 11, 21) and/or fillings of balls (31) for an optimum guidance of the flames throughout the height of the heating flue.

2. Apparatus according to claim 1, characterised in that the components are formed from ceramics.

3. Apparatus according to claim 1 or 2, characterised by a guidance of the flue gas in stages.

4. Apparatus according to one or more of claims 1 to 3, characterised by components which taper and/or widen along the length of the heating chambers.

5. Apparatus according to claim 4, characterised in that the honeycomb lattices (11, 12) have a plurality of air outlet apertures distributed over at least a portion of the height of the heating flue.

6. Apparatus according to claim 4, characterised in that the honeycomb lattices contain separate guide means for guiding the combustion media to the outlet from the honeycomb lattices, and the lattice outlets are selectively disposed in dependence on the heat required at the particular height in question.

7. Apparatus according to one or more of claims 1 to 6, characterised in that the components are coated with catalyst material.

8. Apparatus according to claim 3, characterised in that means (4, 5, 36, 37) for supplying air for combustion are disposed above portions having honeycomb components (2, 3) or having a filling of balls (31) in combustion chambers (8, 9, 13, 33, 35) of greater free cross-section.

9. Method of heating coke ovens by means of heating chambers, into which gas and air for combustion are introduced, with the utilisation of components in the heating flues in accordance with one or more of claims 1 to 8, characterised in that the gas is initially burned in a sub-stoichiometrical manner with only a small quantity of air, and additional air for combustion is supplied to the mixture of gas and flue gas, rising in the heating flue, uniformly through the components or stepwisely above the components until full combustion is achieved.

## Revendications

1. Compartiments de chauffage dans des fours à coke, caractérisés par des éléments incorporés en forme de grilles à alvéoles perméables (2, 3, 11, 21) et/ou d'entassement de billes (31) pour un guidage de flamme optimisé sur la hauteur du carneau.

2. Dispositif selon la revendication 1, caractérisé en ce que les éléments incorporés se composent de céramique.

3. Dispositif selon la revendication 1 ou 2, caractérisé par un guidage par sections des gaz de combustion.

4. Dispositif selon l'une au moins des revendications 1 à 3, caractérisé par des éléments incorporés s'effilant et/ou s'élargissant sur la longueur des compartiments de chauffage.

5. Dispositif selon la revendication 4, caractérisé en ce que les alvéoles de grilles (11, 12) possèdent une multiplicité d'orifices de sortie d'air répartis sur une partie au moins de la hauteur du carneau.

6. Dispositif selon la revendication 4, caractérisé en ce que les grilles à alvéoles contiennent des guidages séparés pour les agents de combustion jusqu'à la sortie des grilles à alvéoles, et les sorties des grilles sont disposées sélectivement en fonction de la chaleur nécessaire à la hauteur correspondante.

7. Dispositif selon l'une au moins des revendications 1 à 6, caractérisé en ce que les éléments incorporés sont recouverts d'un matériau formant catalyseur.

8. Dispositif selon la revendication 3, caractérisé en ce qu'il est prévu, au-dessus de sections comportant des éléments incorporés à alvéoles (2, 3) ou un entassement de billes (31), dans des compartiments de combustion (8, 9, 13, 33, 35) de grande section transversale libre, des dispositifs (4, 5, 36, 37) pour l'amenée d'air de combustion.

9. Procédé pour le chauffage de fours à coke à l'aide de compartiments de chauffage dans lesquels sont introduits du gaz et de l'air de combustion, utilisant dans les carneaux des éléments incorporés selon l'une au moins des revendications 1 à 8, caractérisé en ce que le gaz est tout d'abord brûlé seulement avec une faible quantité d'air inférieure à la stoechiométrie, et de l'air de combustion supplémentaire est amené vers le mélange gaz-gaz de combustion montant dans le carneau, régulièrement à travers les éléments incorporés ou par ailleurs, au-dessus de ceux-ci, jusqu'à la combustion complète.
